# EUROPÄISCHE PATENTANMELDUNG

(11) **EP 0 119 458 A2**
(43) Veröffentlichungstag der Anmeldung: **26.09.1984**
(21) Anmeldenummer: 84101461.6
(22) Anmeldetag: 13.02.1984
(51) Int. Cl.: F42B 3/12, F42C 19/12

(54) **Elektrisches Zündmittel**

(30) Priorität: 11.03.1983 DE 3308635
(71) Anmelder: HÜLS TROISDORF AKTIENGESELLSCHAFT, D-53839 Troisdorf (DE)
(72) Erfinder: Bendler, Hellmut, D-8500 Nürnberg (DE)

(57) **Zusammenfassung**

Die Erfindung betrifft ein elektrisches Zündmittel mit einem Trägerelement aus elektrisch nicht leitendem Material, auf welchem wenigstens zwei separate, unabhängig voneinander kontaktierte Zündwiderstände angebracht sind. In besonderer Ausgestaltung der Erfindung weisen die Zündwiderstände unterschiedliche elektrische Innenwiderstände auf.

## Beschreibung

Die Erfindung betrifft ein elektrisches Zündmittel nach dem Oberbegriff von Anspruch 1.

Es ist bekannt, Zünd- und Anzündmittel mit Zündeinrichtungen zu versehen, welche zwei voneinander unabhängige Zündwiderstände aufweisen. Diese sind als Glühdrahtbrükken entweder auf gesonderten Trägern oder auf einem Trägerelement aus elektrisch nicht leitendem Material angebracht. Die Zündung wird bei diesen Zündeinrichtungen durch bei Stromdurchfluß z.B. glühende Drähte ausgelöst. Aus der DE-PS 20 20 016 sind elektrische Zündmittel mit auf einem Isolierkörper angebrachten Metallschichtkontakten und einer aus Tantal oder Tantalnitrid bestehenden, in einer sehr dünnen Schicht aufgebrachten Zündbrücke bekannt.

Die DE-PS 26 54 087 beschreibt elektrische Zündmittel mit wenigstens zwei von außen zugänglichen Kontaktstiften, zwischen denen die elektrische Spannung für den Zündvorgang angelegt wird.

Mit den bekannten Zündmitteln ist es bereits möglich, die Zündbedingungen auch über einen langen Zeitraum und unter extremen äußeren Umweltbedingungen, z.B. bei starker Temperatur wechselbeanspruchung, sehr gut einzuhalten Es ist jedoch erwünscht, die Sicherheit des Zündvorgangs noch weiter zu erhöhen, wobei der Aufwand und die Baugröße möglichst gleich oder noch geringer sein sollen.

Der Erfindung liegt die Aufgabe zugrunde, ein sicheres Zündmittel in mehrpoliger Ausführung zu schaffen, welche insbesondere eine sehr hohe Zuverlässigkeit der Zündung bei kleiner Baugröße aufweist.

Diese Aufgabe wird durch die im Kennzeichen des Anspruchs 1 angegebenen Merkmale gelöst.

Bei dem erfindungsgemäßen Zündmittel erfolgt die Zündung über wenigstens zwei separate Zündwiderstände, welche z.B. entsprechend der DE-PS 20 20 016 mit bei einer Serienfertigung sehr einfachen Verfahren zuverlässig-und äußerst präzis auf ein Trägerelement aus elektrisch nicht leitendem Material aufgebracht werden können. Bei kleiner Baugröße wird durch die beiden Zündwiderstände eine äußerst hohe Zuverlässigkeit des Zündvorgangs erreicht. Es ist ohne weiteres möglich, auch eine vierpolige Ausführung mit drei Zündwiderständen oder eine noch höhere Polzahl vorzusehen. Dabei ist in vorteilhafter Weise bevorzugt immer ein zentraler Pol oder Kontakt vorgesehen, der allen Zündwiderständen zugeordnet, d.h. mit diesen elektrisch leitend verbunden ist, sowie jeweils ein weiterer Anschlußkontakt für jeden einzelnen Zündwiderstand.

Die erfindungsgemäße Ausbildung nach Anspruch 2 ermöglicht des weiteren, die Zündgrenzen und Zündunempfindlichkeitsgrenzen der Zündwiderstände über deren elektrischen Widerstand unterschiedlich auszulegen. Dadurch kann man bei einem Zündmittel unter Kennzeichnung der mit den Zündwiderständen verbundenen, von außen zugänglichen Kontakte unterschiedliche Zündbedingungen einstellen. Dies ist insbesondere dann von Vorteil, wenn für verschiedene Anwendungen verschieden starke Ströme zur Verfügung stehen. Durch die erfindungsgemäße Ausgestaltung mit zwei oder mehr Zündwiderständen kann vielfältigen Anforderungen Rechnung getragen werden.

Das Gehäuse des erfindungsgemäßen Zündmittels kann aus einem elektrisch nicht leitenden Material hergestellt werden. Die Kontakte zum Polstück und zu den Zündwiderständen sind üblicherweise als Stifte ausgebildet. Es ist jedoch auch möglich, im Polstück bzw. der das Polstück umgebenden Isolation Ausnehmungen vorzusehen, in welche die entsprechenden Kontaktstifte der elektrischen Zuleitungen bei der Montage des Zündmittels fest eingepreßt werden.

Die an den weiteren, den Zündwiderständen zugeordneten Kontakten angebrachten Kontaktverbindungen werden bei der Montage bevorzugt mit einem elektrisch nicht leitenden Kunststoff umgespritzt. Sie können jedoch z.B. auch mit einem Schrumpfschlauch aus Kunststoff wie Polyäthylen umhüllt und montiert werden.

Die an den äußeren Elektrodenflächen des Trägerelements anliegenden Kontaktzungen der Kontaktverbindungen werden bei der Montage des Zündmittels umgebogen, um den Kontakt zu den Elektrodenflächen herzustellen. Ein dauer hafter Kontakt zwischen äußeren Elektrodenflächen und Kontaktzungen wird z.B. durch axiale Anpressung mit einem durch den z.B. umgebördelten Gehäuserand gehaltenen Stützring erreicht, die Kontaktzungen können aber auch anderweitig befestigt werden, z.B. durch Löten oder Schweißen.

Die Erfindung wird nachfolgend anhand eines in den Zeichnungen dargestellten Ausführungsbeispiels näher beschrieben.

Es zeigen in vergrößerter Darstellung
Fig. 1 einen Axialschnitt durch ein elektrisches Zündmittel,
Fig. 2 eine Draufsicht auf die vom Zündsatz abgewandte Seite des Zündmittels,
Fig. 3 in Draufsicht eine Anordnung der Zündwiderstände und Elektrodenflächen auf dem Trägerelement,
Fig. 4 einen Axialschnitt durch das Trägerelement und
Fig. 5 einen Querschnitt durch das elektrische Zündmittel entlang der Linie A-A in Fig. 1.

In Fig. 1 ist ein elektrisches Zündmittel in mehrpoliger Ausführung dargestellt, bei welchem die Kontakte als Stifte ausgebildet sind. In einem Gehäuse 1, welches bevorzugt aus nicht korrodierenden Metallen oder Metalllegierungen, wie z.B. Messing, Kupfer oder Aluminium, be steht, sind einander gegenüberliegende Kontaktverbindungen 3 enthalten, welche gegenüber dem Gehäuse 1 durch die Isolation 2 elektrisch isoliert sind. Zwischen den Kontaktverbindungen 3 ist, gegenüber den Kontaktverbindungen durch eine Isolation 8 elektrisch isoliert, ein Polstück 4 mit einem axial in Richtung eines Zündsatzes 15 darauf anliegenden Trägerelement 5 angebracht. Die Kontaktverbindungen 3 sind an der vom Zündsatz abgewandten Seite des Polstücks 4 elektrisch leitend mit Kontakten 7, 7a, die hier als Stifte ausgeführt sind, verbunden. Die Kontakte 7, 7a sind gegeneinander und gegenüber dem Polstück 4 durch die entsprechend verlängerte Isolation 8 elektrisch isoliert. Gegenüber dem Gehäuse 1 sind die Kontakte 7, 7a durch die analog verlängerte Isolation 2 elektrisch isoliert. Das Polstück weist an seiner vom Zündsatz abgewandten Seite einen als Stift ausgebildeten Kontakt 9 auf, welcher gegenüber den Kontakten7, 7a und den Kontaktverbindungen 3 wiederum durch die Isolation 8 elektrisch isoliert ist. Die Kontaktverbindungen 3 sind durch während der Montage um 90° abgewinkelte Kontaktzungen 18 mit dem Trägerelement 5 elektrisch leitend verbunden, wobei die Verbindung z.B. durch Löten, Schweißen oder Anpressen hergestellt ist.

In Fig. 2 ist eine Anordnung der Kontakte 7, 7a, 9 mit der Isolation 8 im Gehäuse 1 an der vom Zündsatz abgewandten Seite, der sogenannten Kontaktierungsseite, des Zündmittels dargestellt.

Fig. 3 veranschaulicht die Anordnung der elektrisch leit fähigen Komponenten auf dem Trägerelement 5. Auf bekannte Weise, z.B. gemäß DE-PS 20 20 016, werden die beiden separaten Zündwiderstände 10 auf das Trägerelement aufgebracht. Diese sind elektrisch leitend mit äusseren und inneren Elektrodenflächen 11, 12 verbunden. Die äußeren und inneren Elektrodenflächen je eines Zündwider stands 10 sind von den Elektrodenflächen des anderen Zündwiderstandes elektrisch isoliert durch die metallbeschichtungsfreien streifenförmigen Flächen 20.

Anhand von Fig. 4 wird die Kontaktierung zwischen den inneren Elektrodenflächen 12 und dem in Fig. 1 dargestellten Polstück 4 erläutert. Auf dem Trägerelement 5 sind die beiden Zündwiderstände 10 sowie die äußeren und inneren Elektrodenflächen 11, 12 in elektrisch leitender Verbindung angebracht. Von den inneren Elektrodenflächen 12 führt eine in einer Bohrung 6 des Trägerelements angebrachte Durchkontaktierung 13 in elektrisch leitender Ver bindung zur Unterseite 9a des Trägerelements. Die Unterseite 9a des Trägerelements 5 ist über eine Auflagefläche 17 ( siehe Fig. 1) des Polstücks 4 in elektrisch leitender Verbindung zum Kontakt 9.

Anhand von Fig. 5 wird die Kontaktierung mittels der in Fig. 1 dargestellten Kontaktzungen 18 noch näher erläutert. Die äußeren Elektrodenflächen 11 sind elektrisch leitend mit den kreisringsegmentförmigen Kontaktzungen 18 verbunden. Die Art der Verbindung wurde bei der Beschreibung zu Fig. 1 ausgeführt. Über die in Fig. 5 nicht dargestellten Kontaktverbindungen 3 erfolgt die Kontaktierung der Kontakte 7, 7a. Die übrigen in Fig. 5 dargestellten Teile wurden bereits beschrieben und sind mit den gleichen Bezugszeichen wie vorher versehen. In Fig. 5 ist die Isolation 2 einstückig dargestellt. Sie entspricht den Isolationen 2, 8 in Fig. 1. Die Isolationen 2 und 8 sind in bekannter Weise bevorzugt aus elektrisch nicht leitendem Kunststoff, beispielsweise aus Polyäthylen.

Gemäß Fig. 1 wird der Zündsatz 15 auf das Trägerelement 5 mit den in Fig. 1 nicht dargestellten Zündwiderständen 10 gepreßt. Der Zündsatz wird von einem Stützring 14 umschlossen, welcher über einen Isolierring 19 auf der Isolation 2 und den Kontaktzungen 18 aufliegt. Der Stützring 14 ist im Gehäuse 1 gehalten, beispielsweise durch den umgebördelten Rand des Gehäuses. Der Zündsatz wird an seiner freien Stirnseite mit einer zusätzlich durch Lackierung geschützten Abdeckung 16, wie z.B. einer zinn-! i plattierten Bleifolie oder Papier, versehen. Der Zündsatz 15 besteht beispielsweise aus einem Zündstoff, wie z.B. Bleitrinitroresorcinat, und gegebenenfalls zur Verstärkung einer Anzündmischung aus flamm- oder gaserzeugenden Stoffen. Im Falle einer solchen Zusammensetzung wird erst der Zündstoff auf das Trägerelement 5, danach die Anzündmischung auf den Zündstoff gepreßt.

Der elektrische Innenwiderstand der Zündmittel wird separat für jeden Zündwiderstand zwischen den Kontakten 9 und 7 bzw. 9 und 7a am fertiggestellten Zündmittel gemessen. Er ist von der Dimensionierung der Zündwiderstände 10 abhängig.

## Patentansprüche

1. Elektrisches Zündmittel mit einem Gehäuse, welches ein Trägerelement aus elektrisch nicht leitendem Material, einen an einer Seite des Trägerelements anliegenden Zündsatz, ein an der anderen Seite des Trägerelements anliegendes Polstück mit einem gegenüber dem Gehäuse elektrisch isolierten, von außen zugänglichen Kontakt und wenigstens einen weiteren, gegenüber dem erstgenannten Kontakt, dem Gehäuse und dem Polstück elektrisc isoliert angeordneten Kontakt aufweist, wobei das Trägerelement, das Polstück und der wenigstens eine weitere Kontakt in axialer Richtung im Gehäuse fixiert sind, dadurch gekennzeichnet, daß auf der dem Zündsatz zugekehrten Seite des Trägerelements (5) wenigstens zwei separate Zündwiderstände (10) mit äußeren und inneren Elektrodenflächen (11,12) angebracht sind, welche über den Kontakt (9) des Polstücks (4) und wenigstens zwei weitere Kontakte (7, 7a) mit Kontaktverbindungen (3) und an den äußeren Elektrodenflächen (11) anliegenden Kontaktzungen (18) unabhängig voneinander kontaktiert sind.

2. Zündmittel nach Anspruch 1, gekennzeichnet durch Zündwiderstände (10) mit unterschiedlichem elektrischem Innenwiderstand.
